# EUROPÄISCHE PATENTSCHRIFT

(11) **EP 0 849 162 B1**
(45) Veröffentlichungstag und Bekanntmachung des Hinweises auf die Patenterteilung: **19.03.2003**
(21) Anmeldenummer: 97121299.8
(22) Anmeldetag: 04.12.1997
(51) Int. Cl.: B63C 7/10, B63C 7/12, D03D 1/02, D03D 15/00

(54) **Aufblasbarer Sack mit Druckausgleich**
Inflatable bag with pressure compensation
Sac gonflable avec compensation de pression

(30) Priorität: 21.12.1996 DE 19653817
(43) Veröffentlichungstag der Anmeldung: 24.06.1998
(73) Patentinhaber: Diehl Stiftung & Co., 90478 Nürnberg (DE)
(72) Erfinder: Schleicher, Ulrich, Dr., 91217 Hersbruck (DE)

(56) Entgegenhaltungen:
- DE-C- 52 460
- FR-A- 341 919
- US-A- 4 350 731
- US-A- 4 538 311

## Beschreibung

Die Erfindung bezieht sich auf einen aufblasbaren Sack mit Druckausgleich für die Bergung von Gegenständen aus großen Wassertiefen.

Säcke entsprechend der FR 341 919 A, die tief unter Wasser aufgeblasen werden und in aufgeblasenem Zustand an die Wasseroberfläche steigen sollen, müssen Gas ablassen. Denn es soll sicher gestellt sein, dass die dabei zunehmende Belastung der Säcke durch die wachsende Druckdifferenz nicht zum Platzen führt. Die zulässige Druckdifferenz wird durch mechanische Überdruckventile eingehalten. Diese Ventile sind teuer, müssen gewartet werden und haben nur einen beschränkten Strömungsquerschnitt. Besonders letzteres kann bei großen Sackvolumina zu Problemen führen.

Ein Hebeapparat für gesunkene Schiffe nach der deutschen Patentschrift 52460 C besteht aus einem Sack mit einem luftdurchlässigen, jedoch nicht selbstdichtenden Gewebe.

Der Erfindung liegt die Aufgabe zugrunde, für einen aufblasbaren Sack einen kostengünstigen und einfachen Druckausgleich vorzuschlagen.

Die Erfindung löst diese Aufgabe entsprechend den kennzeichnenden Merkmalen des Anspruchs 1.

Vorteilhafte Weiterbildungen der Erfindung sind den Unteransprüchen zu entnehmen.

Ein Ausführungsbeispiel der Erfindung ist in der Zeichnung dargestellt und wird nachfolgend beschrieben. Es zeigt vereinfacht gezeichnet:
- Figur 1: einen Sackausschnitt von Innen im geschlossenen Zustand,
- Figur 2: den Sacksausschnitt nach Figur 1 mit geöffneten Poren und
- Figur 3: einen Querschnitt nach Figur 2 entsprechend einem Schnitt III - III.

Eine Wand 1 eines nicht weiter dargestellten, aufgeblasenen Sackes weist gemäß den Figuren 1 bis 3 ein Gewebe 3 auf. Das Gewebe 3 ist selbstdichtend und besteht aus kreuzweise gewobenen Fäden 5, 6. Die hochfesten Fäden 5, 6 weisen jeweils einen Mantel 7, 8 aus Gummi oder aus einem elastischen Kunststoff auf.

Nach Fig. 3 liegt an einer Innenfläche 10 gemäß einem Pfeil 11 ein, durch ein Gas erzeugter Innendruck pi an. An einer Außenfläche 14 befindet sich Wasser 15, das gemäß einem Pfeil 17 entsprechend einer nicht dargestellten Wassertiefe mit einem Außendruck pa anliegt.
Nachdem die Druckdifferenz zwischen dem Innendruck und dem Außendruck kleiner ist, als der werkstoffspezifische kritische Druck pk bleibt das Gewebe 3 geschlossen entsprechend der Formel Δp = pi - pa < pk, siehe auch Fig. 1. Damit bleibt die Wand 1 gas- und wasserdicht.

Steigt der Sack in Richtung der nicht dargestellten Wasseroberfläche auf, so steigt der Innendruck pi an und der Außendruck pa nimmt ab.
Sowohl die Schuß-Fäden 5, 7 als auch die Kett-Fäden 6, 8 vergrößern ihre gegenseitigen Abstände. Somit vergrößert der Sack sein Volumen und wird daher aufgebläht. Dadurch öffnen sich Zwickel im Bereich von Fadenkreuzungen, die als Poren 13 bezeichnet werden.

Gemäß den Fig. 2, 3 ist die Wand 1 aufgrund der geöffneten Poren 13 in Pfeilrichtung 18 gasdurchlässig und es steigen an der Außenfläche 14 nicht gezeichnete Gasblasen auf, denn die Druckdifferenz ist größer als der kritische Wert entsprechend der Formel Δp > pk. Werden daher Gegenstände aus großer Wassertiefe mittels aufblasbarer Säcke gebogen, so ist durch die Selbstregulierung des Innendruckes des Sackes in Abhängigkeit von dem außenanliegenden Wasserdruck ein Platzen des Sackes sicher verhindert. Andererseits liegt der für die Bergung eines Gegenstandes erforderliche Auftrieb in allen Wassertiefen vor.

Der Druckausgleich erfolgt großflächig über die gesamte Oberfläche des Sackes. Dadurch ist die Querschnittsbelastung der Wand 1 sehr klein. Wegen der Vielzahl der Poren 13 genügt es, wenn diese sich nur wenig öffnen; damit ändern sich die Wandeigenschaften nicht - z. B. keine Überdehnung. Der Druckausgleich kann auch partiell auf bevorzugte Flächenabschnitte des Sackes beschränkt sein.

## Patentansprüche

1. Aufblasbare Sack mit Druckausgleich für die Bergung von Gegenständen aus großen Wassertiefen, wobei der Sack aus einem wasserdichten Gewebe (3) besteht,
**dadurch gekennzeichnet,**
**dass** der Sack aus einem selbstdichtenden Werkstoff in Form eines Gewebes (3) besteht,
wobei jeder Faden (5, 6) in Kett- und Schussrichtung einen Mantel (7, 8) aus Gummi oder einem elastischen Kunststoff aufweist.

2. Aufblasbarer Sack nach Anspruch 1,
**dadurch gekennzeichnet,**
**dass** die Fäden (5 - 8) bis zu einem kritischen Druck dichtend, also porenfrei aneinander liegen und die Fäden (5 - 8) ab einem Druck, der größer ist als der kritische Druck zwischen sich Poren (13) aufweisen.

3. Aufblasbarer Sack nach Anspruch 1,
**dadurch gekennzeichnet,**
**dass** die Gewebe (3) ein- oder mehrlagig sind.

## Claims

1. Inflatable bag with pressure compensation for salvaging objects from great depths of water, the bag being made of a watertight woven fabric (3),
**characterized in that**
the bag is made of a self-sealing material in the form of a woven structure (3), each thread (5, 6) in the warp and weft directions having a covering (7, 8) made of rubber or of a flexible plastic.

2. Inflatable bag according to Claim 1,
**characterized in that**
up to a critical pressure the threads (5 - 8) rest tightly against one another, i.e. in such a way as to be free of pores, and as from a pressure which is greater than the critical pressure the threads (5 - 8) have pores (13) between them.

3. Inflatable bag according to Claim 1,
**characterized in that**
the woven fabrics (3) are single- or multi-layered.

## Revendications

1. Sac gonflable avec compensation de la pression pour récupérer des objets à de grandes profondeurs d'eau, le sac étant constitué d'un tissu (3) étanche à l'eau, **caractérisé en ce que** le sac est constitué d'un matériau auto-étanche sous la forme d'un tissu (3), chaque fil (5, 6) présentant dans le sens de la chaîne et le sens de la trame une gaine (7, 8) en caoutchouc ou en une matière synthétique élastique.

2. Sac gonflable selon la revendication 1, **caractérisé en ce que** les fils (5 à 8) reposent l'un sur l'autre de manière étanche, c'est-à-dire sans pores, jusqu'à une pression critique, et les fils (5 à 8) présentent entre eux des pores (13), à partir d'une pression qui est supérieure à la pression critique.

3. Sac gonflable selon la revendication 1, **caractérisé en ce que** le tissu (3) comporte une ou plusieurs couches.
